# EUROPÄISCHE PATENTANMELDUNG

(11) **EP 1 316 769 A1**
(43) Veröffentlichungstag der Anmeldung: **04.06.2003**
(21) Anmeldenummer: 02024691.4
(22) Anmeldetag: 05.11.2002
(51) Int. Cl.: F25J 3/02

(54) **Verfahren und Vorrichtung zur Herstellung hoch reinen Stickstoffs aus weniger reinem Stickstoff**

(30) Priorität: 28.11.2001 DE 10158327
(71) Anmelder: Linde Aktiengesellschaft, 65189 Wiesbaden (DE)
(72) Erfinder: Hauck, Gunther, 10179 Berlin (DE)
(74) Vertreter: Imhof, Dietmar

(57) **Zusammenfassung**

Das Verfahren und die Vorrichtung dienen zur Herstellung hoch reinen Stickstoffs aus weniger reinem Stickstoff. Ein erster Strom (6) weniger reinen Stickstoffs wird in eine erste Trennsäule (7) eingeleitet. Der ersten Trennsäule wird ein erstes hoch reines Stickstoffprodukt (14) entnommen. Eine Unreinfraktion (17) wird aus der ersten Trennsäule (7) abgezogen und in eine zweite Trennsäule (8) eingeleitet. Der zweiten Trennsäule wird ein zweites hoch reines Stickstoffprodukt (19) entnommen.

## Beschreibung

Die Erfindung betrifft ein Verfahren zur Herstellung hoch reinen Stickstoffs aus weniger reinem Stickstoff, bei dem ein erster Strom weniger reinen Stickstoffs in eine erste Trennsäule eingeleitet wird und der ersten Trennsäule ein erstes hoch reines Stickstoffprodukt entnommen wird

Mit Hilfe eines derartigen Systems kann beispielsweise am Ort eines Verbrauchers kostengünstig erhältlicher weniger reiner Stickstoff flüssig antransportiert werden; aus diesem weniger reinen tiefkalten Flüssigkeit wird mit einer relativ unkomplizierten Apparatur das benötigte hoch reine Produkt hergestellt.

Ein Verfahren der eingangs genannten Art ist aus US 5421164 bekannt. Dieses System kann aus technisch reinem Stickstoff, der aus einem Speichertank kommt, hoch reinen Stickstoff herstellen, ohne dass dazu bewegliche Maschinen wie zum Beispiel Verdichter oder Pumpen notwendig wären.

Der Erfindung liegt die Aufgabe zugrunde, ein derartiges Verfahren und/oder eine entsprechende Vorrichtung anzugeben, die eine besonders hohe Ausbeute an hoch reinem Stickstoff aufweisen.

Diese Aufgabe wird dadurch gelöst, dass eine Unreinfraktion (17) aus der ersten Trennsäule (7) abgezogen und in eine zweite Trennsäule (8) eingeleitet wird und dass der zweiten Trennsäule ein zweites hoch reines Stickstoffprodukt (19) entnommen wird.

Das Verfahren ist also als Zwei-Säulen-Prozess ausgebildet. Hierdurch ist bei gleich bleibendem Energieeinsatz eine höhere Ausbeute an hoch reinem Produkt möglich. Dieses kann beispielsweise gasförmig aus der zweiten Trennsäule abgezogen werden.

Es ist günstig, wenn bei dem erfindungsgemäßen Verfahren die erste Trennsäule und die zweite Trennsäule über einen Kondensator-Verdampfer in wärmetauschender Verbindung stehen. In dem Kondensator-Verdampfer wird vorzugsweise eine gasförmige Fraktion aus dem oberen Bereich der ersten Trennsäule verflüssigt. Der Kondensator-Verdampfer ist zum Beispiel als Aufkocher der zweiten Trennsäule ausgebildet, beispielsweise als Sumpfaufkocher. Da der Konzentrationsunterschied zwischen Kopf der ersten und Sumpf der zweiten Trennsäule relativ gering ist, braucht der Betriebsdruck der ersten Trennsäule nur geringfügig höher als derjenige der zweiten Trennsäule zu sein. Die Kombination aus den beiden Trennsäulen und dem Kondensator-Verdampfer ist vorzugsweise als klassische Doppelsäule ausgebildet.

Die in dem Kondensator-Verdampfer gebildeten Flüssigkeit kann zum einem ersten Teil als erstes hoch reines Stickstoffprodukt gewonnen werden. Ein anderer Teil kann als Rücklauf auf die zweite Trennsäule aufgegeben werden.

Der erste Strom weniger reinen Stickstoffs wird beispielsweise in flüssiger Form in die erste Trennsäule eingeleitet. In diesem Fall kann ein zweiter Strom weniger reinen Stickstoffs in Gasform in die erste Trennsäule eingeführt werden. Dadurch kann auf einen separaten Wärmetauscher zur Erzeugung von aufsteigendem Dampf für die erste Trennsäule verzichtet werden. Der für den Betrieb der Trennsäule erforderliche Dampf (zweiter Strom) wird zum Beispiel direkt dem Speichertank entnommen.

Alternativ oder zusätzlich kann eine Flüssigkeit aus der ersten Trennsäule in einem Aufkocher verdampft werden, um aufsteigenden Dampf zu produzieren.

Um in dem Speichertank den für den Betrieb der Säulen erforderlichen Druck zu erzeugen, ist es günstig, wenn ein weiterer Strom weniger reinen Stickstoffs flüssig aus dem Speichertank entnommen, in einem Druckaufbauverdampfer verdampft und in den Speichertank zurückgeleitet wird.

Wenn vor Ort Druckgas (zum Beispiel aus einem Leitungssystem) vorhanden ist, dessen Zusammensetzung ähnlich derjenigen der tiefkalten Einsatzflüssigkeit ist, kann dieses in den Speichertank eingeleitet werden.

Dabei ist es günstig, wenn in dem Druckaufbauverdampfer aus tiefkalter Flüssigkeit erzeugter Dampf und/oder der Druckgasstrom vor seiner Einleitung in den Speichertank in indirekten Wärmeaustausch mit der im Speichertank befindlichen tiefkalten Einsatzflüssigkeit gebracht wird. Dadurch wird zusätzlicher Dampf erzeugt, der als gasförmige Einsatzfraktion zur Verfügung steht.

Vorzugsweise werden in dem Verfahren keine Verdichter oder Pumpen eingesetzt. Insbesondere wird kein Fluid mittels einer Maschine verdichtet, um Wärme oder Kälte für den Betrieb der Trennsäule(n) zu liefern. Erst recht ist kein Kältekreislauf vorgesehen.

Die Erfindung betrifft außerdem eine Vorrichtung gemäß den Patentanspruch 12.

Die Erfindung sowie weitere Einzelheiten der Erfindung werden im Folgenden anhand von in den Zeichnungen dargestellten Ausführungsbeispielen näher erläutert. Hierbei zeigen:
- Figur 1: ein erstes Ausführungsbeispiel der Erfindung, das ohne die Zufuhr eines Gases von außen auskommt, und
- Figur 2: ein zweites Ausführungsbeispiel mit Zufuhr eines Druckgasstroms von außen und
- Figur 3: eine dritte Variante, bei der die erste Trennsäule aufgekocht wird.

In dem System der **Figur 1** wird technisch reiner Stickstoff in einem Speichertank 1 gelagert, der in dem Ausführungsbeispiel die weniger reine tiefkalte Einsatzflüssigkeit bildet. Der Tank 1 kann beispielsweise mittels Tankfahrzeugen oder einer Rohrleitung befüllt werden (nicht dargestellt). Flüssigkeit 2 ("zweiter Strom weniger reiner tiefkalter Einsatzflüssigkeit") aus dem Tank wird in einem Druckaufbauverdampfer 3 verdampft, der beispielsweise mit Wasser oder Luft beheizt wird. Der dabei entstandene gasförmige Stickstoff 4 wird in den Gasraum des Speichertanks 1 eingeleitet. Er durchströmt dabei Wärmetauscherrohre 5 und tritt dabei in indirekten Wärmeaustausch mit der im Tank lagernden Flüssigkeit. Auf diese Weise wird das Druckniveau im Speichertank 1 auf 5 bis 12 bar gehalten, ohne dass dazu die Zufuhr extemer Energie notwendig wäre. (Das Medium zur Beheizung des Druckaufbauverdampfers steht in der Regel kostenlos oder zu vemachlässigbaren Kosten zur Verfügung.)

Ein anderer Strom 6 flüssigen Stickstoffs aus dem Tank wird als "erster Strom weniger reiner tiefkalter Einsatzflüssigkeit" in eine erste Trennsäule 7 eingeleitet. Die erste Trennsäule 7 ist in dem Beispiel Teil eines Doppelsäulen-Systems, das außerdem eine zweite Trennsäule 8 und einen Kondensator-Verdampfer 9 aufweist. Außerdem wird Dampf 10 aus dem Speichertank 1 als gasförmige Einsatzfraktion in die erste Trennsäule 7 eingespeist.

Kopfgas 11 der ersten Trennsäule 7 wird im Kondensator-Verdampfer 9 verflüssigt. Dabei gewonnenes Kondensat 12 wird zu einem ersten Teil 13 als Rücklauf auf die erste Trennsäule 7 aufgegeben. Ein zweiter Teil 14 wird als hoch reines Flüssigprodukt entnommen und einem Reinstickstofftank 15 zugeleitet. Der Rest 16 dient als Rücklauf für die zweite Trennsäule 8. Unreine Flüssigkeit 17 vom Sumpf der ersten Trennsäule 7 wird als flüssige Fraktion der zweiten Trennsäule 8 an einer Zwischenstelle zugeleitet.

Vom Sumpf der zweiten Trennsäule 8 wird eine Restflüssigkeit 18 abgezogen. Am Kopf wird hoch reines Stickstoffgas 19 entnommen und einem Verbraucher zugeführt. Flüssigkeit 20 aus dem Reinstickstofftank 15 kann verdampft (21) und über Leitung 22 ebenfalls einem Verbraucher zugeleitet werden.

**Figur 2** unterscheidet sich dadurch von Figur 1, dass ein Druckgasstrom aus einer äußeren Quelle, beispielsweise aus einem Rohrleitungsnetz für Stickstoff technischer Reinheit, in das System eingebracht wird. Dazu wird der Druckgasstrom 24 in einem Wärmetauscher 25 abgekühlt und über Leitung 26 in den Speichertank 1 eingeführt, in dem Beispiel gemeinsam mit dem Dampf 4 aus dem Druckaufbauverdampfer 3.

In dem Wärmetauscher 25 wird im Gegenstrom zu dem Druckgas 23 hoch reines Stickstoffgas 19 vom Kopf der zweiten Trennsäule 8 erwärmt und schließlich über Leitung 27 mit dem verdampften hoch reinen Stickstoff 22 aus dem Reinstickstofftank 15 vermischt.

Auch **Figur 3** zeigt eine Abwandlung des in Figur 1 dargestellten Prozesses. Hier wird auf die Einführung einer gasförmigen Einsatzfraktion in die erste Trennsäule 7 verzichtet. Statt dessen weist diese Säule einen Sumpfverdampfer 28 auf, in dem durch indirekten Wärmeaustausch mit einem Heizmittel aufsteigender Dampf erzeugt wird. Das Heizmittel kann durch jedes geeignete Medium gebildet werden.

## Patentansprüche

1. Verfahren zur Herstellung hoch reinen Stickstoffs aus weniger reinem Stickstoff, bei dem ein erster Strom (6) weniger reinen Stickstoffs in eine erste Trennsäule (7) eingeleitet wird und der ersten Trennsäule ein erstes hoch reines Stickstoffprodukt (14) entnommen wird, **dadurch gekennzeichnet, dass** eine Unreinfraktion (17) aus der ersten Trennsäule (7) abgezogen und in eine zweite Trennsäule (8) eingeleitet wird und dass der zweiten Trennsäule ein zweites hoch reines Stickstoffprodukt (19) entnommen wird.

2. Verfahren nach Anspruch 1, **dadurch gekennzeichnet, dass** die erste Trennsäule (7) und die zweite Trennsäule (8) über einen Kondensator-Verdampfer (9) in wärmetauschender Verbindung stehen.

3. Verfahren nach Anspruch 5, **dadurch gekennzeichnet, dass** eine gasförmige Fraktion (11) aus dem oberen Bereich der ersten Trennsäule (7) in dem Kondensator-Verdampfer (9) verflüssigt wird.

4. Verfahren nach Anspruch 3, **dadurch gekennzeichnet, dass** mindestens ein Teil der in dem Kondensator-Verdampfer gebildeten Flüssigkeit (12) als erstes hoch reines Stickstoffprodukt (14) gewonnen wird.

5. Verfahren nach Anspruch 4, **dadurch gekennzeichnet, dass** mindestens ein Teil der in dem Kondensator-Verdampfer gebildeten Flüssigkeit (12) als Rücklauf (16) auf die zweite Trennsäule (8) aufgegeben wird.

6. Verfahren nach einem der Ansprüche 1 bis 5, **dadurch gekennzeichnet, dass** der erste Strom (6) weniger reinen Stickstoffs in flüssiger Form in die erste Trennsäule (7) eingeleitet wird und dass ein zweiter Strom (10) weniger reinen Stickstoffs in Gasform in die erste Trennsäule (7) eingeführt wird.

7. Verfahren nach einem der Ansprüche 1 bis 6, **dadurch gekennzeichnet, dass** eine Flüssigkeit aus der ersten Trennsäule (7) in einem Aufkocher (28) verdampft wird.

8. Verfahren nach einem der Ansprüche 1 bis 7, **dadurch gekennzeichnet, dass** ein weiterer Strom (2) weniger reinen Stickstoffs flüssig aus dem Speichertank (1) entnommen, in einem Druckaufbauverdampfer (3) verdampft und in den Speichertank (1) zurückgeleitet (4) wird.

9. Verfahren nach einem der Ansprüche 1 bis 8, **dadurch gekennzeichnet, dass** ein Druckgasstrom (23, 26) aus einer äußeren Quelle in den Speichertank (1) eingeleitet wird.

10. Verfahren nach Anspruch 8 oder 9, **dadurch gekennzeichnet, dass** in dem Druckaufbauverdampfer aus tiefkalter Flüssigkeit erzeugter Dampf (4) und/oder der Druckgasstrom (26) vor seiner Einleitung in den Speichertank (1) in indirekten Wärmeaustausch (5) mit der im Speichertank (1) befindlichen tiefkalten Einsatzflüssigkeit gebracht wird.

11. Verfahren nach einem der Ansprüche 1 bis 10, **dadurch gekennzeichnet, dass** keine Verdichter oder Pumpen eingesetzt werden.

12. Vorrichtung zur Herstellung hoch reinen Stickstoffs aus weniger reinem Stickstoff mit einer ersten Einsatzleitung (6, 10) zur Einführung weniger reinen Stickstoffs in eine erste Trennsäule (7) und mit einer ersten Produktleitung (14) zum Entnehmen eines ein ersten hoch reinen Stickstoffprodukts aus der ersten Trennsäule,
**gekennzeichnet durch** eine zweite Trennsäule (8), die über eine Unreinleitung (17) mit der ersten Trennsäule (7) verbunden ist, und **durch** eine zweite Produktleitung (19) zum Abziehen eines zweiten hoch reinen Stickstoffprodukts aus der zweiten Trennsäule (8).
